# EUROPÄISCHE PATENTSCHRIFT

(11) **EP 3 425 291 B1**
(45) Veröffentlichungstag und Bekanntmachung des Hinweises auf die Patenterteilung: **26.05.2021**
(21) Anmeldenummer: 18181979.8
(22) Anmeldetag: 05.07.2018
(51) Int. Cl.: F24D 19/10

(54) **VERFAHREN ZUR ZUORDNUNG EINES HEIZKREIS-TEMPERATURFÜHLERS EINES HEIZ- UND/ODER KÜHLSYSTEMS ZUM BETREFFENDEN HEIZKREIS ODER ZUR ÜBERPRÜFUNG DER ZUORDNUNG EINES HEIZKREIS-TEMPERATURFÜHLERS EINES HEIZ- UND/ODER KÜHLSYSTEMS ZUM BETREFFENDEN HEIZKREIS**
METHOD FOR ALLOCATING A HEATING CIRCUIT TEMPERATURE SENSING DEVICE OF A HEATING AND/OR COOLING SYSTEM FOR THE RELEVANT HEATING CIRCUIT OR CHECKING THE ASSIGNMENT OF A HEATING CIRCUIT TEMPERATURE SENSING DEVICE OF A HEATING AND/OR COOLING SYSTEM FOR THE RELEVANT HEATING CIRCUIT
PROCÉDÉ D'ATTRIBUTION D'UNE SONDE DE TEMPÉRATURE À CIRCUIT DE CHAUFFAGE D'UN SYSTÈME DE CHAUFFAGE ET / OU DE REFROIDISSEMENT À UN CIRCUIT DE CHAUFFAGE OU DE VÉRIFICATION DE L'ATTRIBUTION D'UNE SONDE DE TEMPÉRATURE À CIRCUIT DE CHAUFFAGE D'UN SYSTÈME DE CHAUFFAGE ET / OU DE REFROIDISSEMENT À UN CIRCUIT DE CHAUFFAGE

(30) Priorität: 07.07.2017 DE 102017115231
(43) Veröffentlichungstag der Anmeldung: 09.01.2019
(73) Patentinhaber: REHAU AG + Co, 95111 Rehau (DE)
(72) Erfinder: Pommer, Willi, 90427 Nürnberg (DE)

(56) Entgegenhaltungen:
- EP-A1- 3 034 955
- EP-A1- 3 101 352
- EP-A2- 2 775 370
- WO-A1-2011/153572

## Beschreibung

Die vorliegende Erfindung betrifft ein Verfahren zur Zuordnung eines Heizkreis-Temperaturfühlers eines Heiz- und/oder Kühlsystems zum betreffenden Heizkreis oder zur Überprüfung der Zuordnung eines Heizkreis-Temperaturfühlers eines Heiz- und/oder Kühlsystems zum betreffenden Heizkreis, wobei in dem Heiz- und/oder Kühlsystem ein Temperiermedium in einem Temperierelement erwärmt oder abgekühlt wird, über eine Vorlaufleitung zu einem Vorlauf-Heizkreisverteiler geführt wird, durch den Vorlauf-Heizkreisverteiler auf Heizkreise, die jeweils ein Ventil mit einem diesem zugeordneten Stellglied, einen Vorlauf, einen Verbraucher, einen Rücklauf und einen Heizkreis-Temperaturfühler umfassen, verteilt wird, die Heizkreise durchfließt und über einen Rücklauf-Heizkreisverteiler in eine Rücklaufleitung und über die Rücklaufleitung zum Temperierelement geführt wird. Darüber hinaus betrifft die vorliegende Erfindung auch ein Heiz- und/oder Kühlsystem, das ein Temperierelement; eine Vorlaufleitung mit einem Vorlauf-Temperaturfühler; einen Vorlauf-Heizkreisverteiler; Heizkreise, die jeweils ein Ventil mit einem diesem zugeordneten Stellantrieb, einen Vorlauf, einen Verbraucher, einen Rücklauf und einen Heizkreis-Temperaturfühler; einen Rücklauf-Heizkreisverteiler; eine Rücklaufleitung sowie eine Regeleinheit umfasst. Letztlich betrifft die vorliegende Erfindung auch ein Computerprogrammprodukt einer Regeleinheit zur Steuerung eines derartigen Heiz- und/oder Kühlsystems.

Die folgenden Erläuterungen beziehen sich auf ein Heizsystem. Für ein Kühlsystem sollen die Ausführungen aber entsprechend gelten.

Derartige Verfahren zur Zuordnung von Heizkreis-Temperaturfühlern eines Heiz- und/oder Kühlsystems oder zur Überprüfung einer solchen Zuordnung sind aus dem Stand der Technik bekannt.

Bei handelsüblichen Regelungssystemen für Flächenheizungs- oder Kühlungssysteme wird die an den einzelnen Heizkreisen auftretende Temperaturdifferenz zwischen Vorlauf- und Rücklauftemperatur (Spreizung) gemessen und zur Optimierung des Regelverhaltens verwendet. Diese Optimierung kann dazu dienen, Fehler in der hydraulischen Abstimmung der Anlage zu kompensieren, das Aufheizverhalten zu verbessern oder eine gewünschte Mindestbodentemperatur einzuhalten. Die gemessene Spreizung kann dabei zusätzlich zu der ebenfalls gemessenen Raumtemperatur eingesetzt werden, aber auch als alleinige Regelgröße.

Die Messung der Temperaturen am Hydraulikverteiler geschieht über Anlege- oder Tauchtemperaturfühler, die mit der zentralen Regeleinheit über Messleitungen verbunden sind. Die Zuordnung der an den einzelnen Heizkreisen installierten Sensorik (z. B. der Heizkreis-Temperaturfühler) auf die Kanäle der Regeleinheit und somit auf die zu regelnden Räume, geschieht dabei entweder durch die direkte Verdrahtung der Fühler mit den für die einzelnen Räume vorhandenen Anschlüssen oder durch Zuweisung während der Inbetriebnahmesequenz. Sowohl bei der Verdrahtung der Fühler als auch bei der Zuweisung der Fühler im Zuge der Inbetriebnahmesequenz können Zuordnungsfehler auftreten, die den gewünschten Optimierungseffekt dieser zusätzlichen Sensorik beeinträchtigen oder ins Gegenteil umkehren können.

An dieser Stelle setzt die vorliegende Erfindung ein, der die Aufgabe zugrunde liegt, ein Verfahren zur Zuordnung eines Heizkreis-Temperaturfühlers eines Heiz- und/oder Kühlsystems zum betreffenden Heizkreis oder zur Überprüfung der Zuordnung eines Heizkreis-Temperaturfühlers eines Heiz- und/oder Kühlsystems zum betreffenden Heizkreis zur Verfügung zu stellen, das die Nachteile des Stands der Technik überwindet. Insbesondere soll das erfindungsgemäße Verfahren eine sichere Zuordnung der einzelnen Heizkreise auf die Kanäle der Regeleinheit und somit auf die zu regelnden Räume oder im Bedarfsfall eine sichere Überprüfung dieser Zuordnung sicherstellen. Darüber hinaus liegt die vorliegende Erfindung auch in der Bereitstelllung eines Heiz- und/oder Kühlsystems, das zur Durchführung des erfindungsgemäßen Verfahrens ausgebildet ist, sowie in einem Computerprogrammprodukt einer Regeleinheit zur Steuerung eines Heiz- und/oder Kühlsystem, das die Operationen zur Durchführung eines erfindungsgemäßen Verfahrens in der Regeleinheit bereitstellt.

Diese und andere Aufgaben werden durch ein Verfahren mit den Merkmalen des Anspruches 1 bzw. ein Heiz- und/oder Kühlsystem mit den Merkmalen des Anspruches 5 bzw. ein Computerprogrammprodukt mit den Merkmalen des Anspruches 8 gelöst.

Vorteilhafte Ausführungsformen der vorliegenden Erfindung sind in den abhängigen Ansprüchen beschrieben.

Gemäß der vorliegenden Erfindung wurde erkannt, dass eine sichere Zuordnung der einzelnen Heizkreise auf die Kanäle der Regeleinheit dadurch gewährleistet werden kann, dass über einen Heizkreis-Temperaturfühler eine Temperaturänderung des Temperiermediums in dem Heizkreis, die auf das Öffnen eines diesem Heizkreis zugeordneten Ventils zurückzuführen ist, detektiert wird. Nach dem Öffnen des Ventils dieses Heizkreises wird nach einer Zeitspanne, die von der Länge des Heizkreises und der Temperatur der Speichermasse, in die das Rohr eingebettet ist, abhängt, eine Veränderung der Temperatur des Temperiermediums beispielsweise in der Rücklaufleitung zu erkennen sein. Diese Temperaturänderung wird vom Heizkreis-Temperaturfühler diese Heizkreises erkannt und ein entsprechendes Signal an die Regeleinheit übermittelt; die dem Signal entsprechende Information wird dann durch die Regeleinheit gespeichert. Auf diese Weise kann dieser Heizkreis-Temperaturfühler dem entsprechenden Heizkreis und damit dem entsprechenden Raum zugeordnet werden. Beispielsweise bei der Inbetriebnahmesequenz der Regeleinheit kann so die Fühlerzuordnung einfach und sicher erfolgen. Gleichermaßen kann im laufenden Betrieb der Anlage durch dieses Verfahren eine in der Regeleinheit gespeicherte Zuordnung der Heizkreis-Temperaturfühler auf die Kanäle der Regeleinheit überprüft und im Bedarfsfall angepasst werden. Durch die Anwendung des erfindungsgemäßen Verfahrens entfällt die fehleranfällige und zeitaufwendige Zuweisung der Sensorik. Darüber hinaus können bei bereits erfolgter Zuweisung Fehler, die bei der Zuweisung gemacht wurden, korrigiert werden. Die Positionierung der Heizkreis-Temperaturfühler in den einzelnen Heizkreisen ist beliebig und kann zeitlich in beliebiger Reihenfolge erfolgen; auch eine Codierung der Heizkreis-Temperaturfühler ist nicht erforderlich.

Dementsprechend liegt die vorliegende Erfindung in der Bereitstellung eines Verfahrens zur Zuordnung eines Heizkreis-Temperaturfühlers eines Heiz- und/oder Kühlsystems zum betreffenden Heizkreis oder zur Überprüfung der Zuordnung eines Heizkreis-Temperaturfühlers eines Heiz- und/oder Kühlsystems zum betreffenden Heizkreis, wobei in dem Heiz- und/oder Kühlsystem ein Temperiermedium in einem Temperierelement erwärmt oder abgekühlt wird, über eine Vorlaufleitung zu einem Vorlauf-Heizkreisverteiler geführt wird, durch den Vorlauf-Heizkreisverteiler auf Heizkreise, die jeweils ein Ventil mit einem diesem zugeordneten Stellglied, einen Vorlauf, einen Verbraucher, einen Rücklauf und einen Heizkreis-Temperaturfühler umfassen, verteilt wird, die Heizkreise durchfließt und über einen Rücklauf-Heizkreisverteiler in eine Rücklaufleitung und über die Rücklaufleitung zum Temperierelement geführt wird, wobei das Verfahren die folgenden Stufen umfasst:
(i) Öffnen eines der Ventile, so dass Temperiermedium durch den dem geöffneten Ventil zugeordneten Heizkreis fließt, wobei die anderen Ventile geschlossen sind;
(ii) Detektieren einer durch nach dem Öffnen des Ventils in den Heizkreis strömendes Temperiermedium verursachten Temperaturänderung an einem der Heizkreis-Temperaturfühler;
(iii) Übermitteln einer Information an eine Regeleinheit, dass der Heizkreis-Temperaturfühler dem Heizkreis zuzuordnen ist; und
(iv) Speichern der Information durch die Regeleinheit.

Darüber hinaus liegt die vorliegende Erfindung in der Bereitstellung eines Heiz- und/oder Kühlsystems, das ein Temperierelement; eine Vorlaufleitung mit einem Vorlauf-Temperaturfühler; einen Vorlauf-Heizkreisverteiler; Heizkreise, die jeweils ein Ventil mit einem diesem zugeordneten Stellantrieb, einen Vorlauf, einen Verbraucher und einen Rücklauf sowie einen Heizkreis-Temperaturfühler umfassen; einen Rücklauf-Heizkreisverteiler; eine Rücklaufleitung sowie eine Regeleinheit umfasst, wobei die Regeleinheit zur Bereitstellung der Operationen zur Durchführung des erfindungsgemäßen Verfahrens ausgebildet ist Erfindungsgemäß wird das Verfahren während der Initialisierung der Regeleinheit durchgeführt. Dadurch ist eine sichere Fühlerzuordnung mit der Inbetriebnahme des erfindungsgemäßen Heiz-und/oder Kühlsystems gewährleistet.

Letztlich stellt die vorliegende Erfindung auch ein Computerprogrammprodukt einer Regeleinheit zur Steuerung eines Heiz- und/oder Kühlsystems zur Verfügung, bei dem ein Temperiermedium in einem Temperierelement erwärmt oder abgekühlt wird, über eine Vorlaufleitung mit einem Vorlauf-Temperaturfühler zu einem Vorlauf-Heizkreisverteiler geführt wird, durch den Vorlauf-Heizkreisverteiler auf Heizkreise, die jeweils ein Ventil mit einem diesem zugeordneten Stellantrieb, einen Vorlauf, einen Verbraucher und einen Rücklauf mit einem Rücklauf-Temperaturfühler umfassen, verteilt wird, die Heizkreise durchfließt und über einen Rücklauf-Heizkreisverteiler in eine Rücklaufleitung und über die Rücklaufleitung zum Temperierelement geführt wird, wobei die Ausführung des Computerprogrammprodukts in der Regeleinheit dazu eingerichtet ist, die Operationen zur Durchführung des erfindungsgemäßen Verfahrens bereitzustellen.

Vorzugsweise handelt es sich bei dem erfindungsgemäßen Heiz- und/oder Kühlsystem um Flächenheizung, insbesondere eine Fußbodenheizung/-kühlung oder eine Freiflächenheizung/-kühlung. In einem solchen System wird das Temperiermedium den Heizkreisen zum Kühlen/Heizen zugeführt. Bei der Temperiermedium kann es sich beispielsweise um Wasser oder ein anderes geeignetes flüssiges Medium handeln. Dem Temperiermedium kann z. B. Glykol zugesetzt sein. Fußbodenheizung/-kühlung bedeutet, dass die Heizschleifen beispielsweise im Estrich unter dem Fußboden verlaufen sind. Die Heizschleifen können auch in einer anderen geeigneten Struktur installiert sein. So können die Heizschleifen auch in der Wand oder Decke installiert sein. Alternativ kann das erfindungsgemäße Heiz-und/oder Kühlsystem auch als Heizkörpersystem ausgebildet sein.

Die Regeleinheit des erfindungsgemäßen Heiz- und/oder Kühlsystems umfasst vorzugsweise eine Einrichtung, um die gewünschten Funktionen ablaufen zu lassen. Zum Beispiel berechnet der Funktionsblock der Regelungssoftware, der für einen Regelkanal der Regeleinheit, und damit für einen zu regelnden Raum oder Bereich zuständig ist, das Regelsignal auf Grundlage des Sollwerts der Raumtemperatur, der tatsächlichen Raumtemperatur und der für die Erzielung des gewünschten Sollwerts benötigten Energie. Die Zuführung der Energie geschieht vorzugsweise unter Verwendung eines pulsbreitenmodulierenden Verfahrens. Dabei wird innerhalb einer Zykluszeit, deren Länge an das zu regelnde Heiz-und/oder Kühlsystem angepasst ist, das Ventil für einen durch die Regelungssoftware errechneten Prozentanteil der Zykluszeit geöffnet. Bei diesem Verfahren kann der Antrieb, der das Ventil am Heizkreisverteiler betätigt, auf einfache Weise für diesen Prozentanteil der Zykluszeit eingeschaltet werden, während er für den restlichen Prozentanteil der Zykluszeit ausgeschaltet bleibt.

In bevorzugten Ausführungsformen des erfindungsgemäßen Verfahrens werden die Stufen (i) bis (iv) hintereinander für mehr als einen Heizkreis durchlaufen, insbesondere für alle Heizkreise mindestens einmal. Auf diese Weise geschieht die Zuordnung bzw. die Überprüfung der Zuordnung der Heizkreis-Temperaturfühler auf die Kanäle der Regeleinheit für mehr als einen der Heizkreise des erfindungsgemäßen Heiz- und/oder Kühlsystems. Insbesondere bei der Initialisierungssequenz der Regeleinheit ist es sinnvoll, die Stufen (i) bis (iv) für jeden der Heizkreise mindestens einmal durchzuführen.

In weiteren bevorzugten Ausführungsformen des erfindungsgemäßen Verfahrens wird eine in der Regeleinheit gespeicherte fehlerhafte Zuordnung mindestens eines Heizkreis-Temperaturfühlers zum betreffenden Heizkreis korrigiert. Der Regeleinheit des erfindungsgemäßen Heiz- und/oder Kühlsystems wird für den betreffenden Heizkreis-Temperaturfühler ein Signal übermittelt, das diesen einem anderen Kanal der Regeleinheit zuordnet. Die Regeleinheit speichert diese Information und korrigiert so die fehlerhafte Zuordnung. Hinsichtlich des erfindungsgemäßen Heiz- und/oder Kühlsystems kann es günstig sein, wenn der Vorlauf-Temperaturfühler und die Heizkreis-Temperaturfühler durch einzelne Leitungen, durch einen Bus, durch ein Funksystem oder durch Kombinationen der genannten Verbindungsarten mit der Regeleinheit verbunden sind.

Um eine Nachrüstbarkeit des erfindungsgemäßen Heiz- und/oder Kühlsystems zur Durchführung des erfindungsgemäßen Verfahrens zu gewährleisten, ist es bevorzugt, wenn die Regeleinheit modular aus einer Haupteinheit und einer Zusatzeinheit aufgebaut ist, wobei die Zusatzeinheit den Vorlauf-Temperaturfühler und die Heizkreis-Temperaturfühler umfasst und über eine Kommunikationsleitung mit der Haupteinheit verbunden ist.

Das erfindungsgemäße Heiz- und/oder Kühlsystem sowie einzelne Teile davon können auch zeilenweise oder schichtweise unter Verwendung eines zeilenaufbauenden oder schichtaufbauenden Fertigungsverfahrens (z. B. 3D-Druck) hergestellt werden.

Die vorliegende Erfindung wird im Folgenden unter Bezugnahme auf bevorzugte Ausführungsformen des erfindungsgemäßen Verfahrens im Detail beschrieben, wobei die beigefügten Zeichnungen die Erfindung leichter verständlich machen sollen. Dabei versteht es sich, dass die dargestellten Ausführungsformen die vorliegende Erfindung exemplarisch veranschaulichen und nicht einschränken sollen. Es zeigen:
- Fig. 1: eine schematische Darstellung eines Heiz- und/oder Kühlsystems zur Durchführung eines Verfahrens gemäß einer Ausführungsform der vorliegenden Erfindung;
- Fig. 2: eine schematische Darstellung eines Heiz- und/oder Kühlsystems zur Durchführung eines Verfahrens gemäß einer weiteren Ausführungsform der vorliegenden Erfindung; und
- Fig. 3: eine schematische Darstellung eines Heiz- und/oder Kühlsystems zur Durchführung eines Verfahrens gemäß einer weiteren Ausführungsform der vorliegenden Erfindung.

In Fig. 1 ist ein Heiz- und/oder Kühlsystem 1 zur Durchführung eines Verfahrens gemäß einer Ausführungsform der vorliegenden Erfindung schematisch dargestellt. In dem Heiz-und/oder Kühlsystem 1 wird ein Temperiermedium (z.B. Wasser oder ein Wasser/Glycol-Gemisch) entlang einer Vorlaufleitung 2 mit einem Vorlauf-Temperaturfühler 3 zu einem Vorlauf-Heizkreisverteiler 4 geleitet. Der Vorlauf-Heizkreisverteiler 4 verteilt das Temperiermedium auf mehrere Heizkreise 5, 5', 5", 5'''. Die Heizkreise 5, 5', 5", 5''' führen das Temperiermedium durch die Flächen, durch die der betreffende Raum beheizt oder gekühlt werden soll.

Die Heizkreise 5, 5', 5", 5''' umfassen jeweils ein Ventil 6, 6', 6", 6''' mit einem diesem zugeordneten Stellantrieb, einen Vorlauf, einen Verbraucher (bei Fußbodenheizungen beispielsweise der Estrich des zu beheizenden oder zu kühlenden Raums, bei Heizkörpersystemen ein Heizkörper), einen Rücklauf sowie einen in der in Fig. 1 dargestellten Ausführungsform jeweils im Rücklauf angeordneten Heizkreis-Temperaturfühler 7, 7', 7", 7'''. Die Heizkreis-Temperaturfühler 7, 7', 7", 7''' können in anderen Ausführungsformen des erfindungsgemäßen Heiz- und/oder Kühlsystems 1 auch an anderen Stellen angeordnet sein, beispielsweise jeweils im Vorlauf. Auch die Anordnung an unterschiedlichen Positionen in den einzelnen Heizkreisen 5, 5', 5", 5''' ist denkbar. Die Heizkreise 5, 5', 5", 5''' münden in einem Rücklauf-Heizkreisverteiler 8. Vom Rücklauf-Heizkreisverteiler 8 fließt das Temperiermedium durch eine Rücklaufleitung 9 zurück zu einem Temperierelement 10 zur Erwärmung oder Abkühlung des Temperiermediums (z. B. eine Wärmepumpe oder eine Brennwerttherme).

Die Ventile 6, 6', 6", 6''' und die diesen zugeordneten Stellantriebe sind im Rücklauf der einzelnen Heizkreise 5, 5', 5", 5''' angeordnet und steuern dort den Durchfluss des Temperiermediums durch die einzelnen Heizkreise 5, 5', 5", 5'''. Eine Regeleinheit 11 ist signalleitend mit den einzelnen Stellantrieben verbunden und steuert ihren Betrieb. Alternativ können die Ventile 6, 6', 6", 6''' und die diesen zugeordneten Stellantriebe auch dem Vorlauf der einzelnen Heizkreise 5, 5', 5", 5''' zugeordnet sein. Darüber hinaus kann das Heizund/oder Kühlsystem 1 weiter optional eine Umwälzpumpe 16 und/oder eine Verbindung 12 zwischen der Vorlaufleitung 2 und der Rücklaufleitung 9 umfassen, wobei die Verbindung 12 mit einem Mischventil 13 versehen sein kann. Die separate Umwälzpumpe 16, die Verbindung 12 zwischen der Vorlaufleitung 2 und der Rücklaufleitung 9 und/oder das Mischventil 13 sind nicht in jeder Ausführungsform des Heiz- und/oder Kühlsystem 1 zwingend notwendig.

Über den Vorlauf-Temperaturfühler 3 wird die Temperatur des Temperiermediums in der Vorlaufleitung 2 gemessen und an die Regeleinheit 11 übermittelt. Gleichermaßen misst ein der Rücklaufleitung 9 zugeordneter Rücklauf-Temperaturfühler 14 die Temperatur des Temperiermediums in der Rücklaufleitung 9 und übermittelt diese an die Regeleinheit 11. Die Regeleinheit 11 kann die Temperatur des Temperiermediums in der Vorlaufleitung 2 beispielsweise regeln, indem das Mischventil 13 entsprechend gesteuert wird. Ebenso kann ein Außentemperaturfühler 15 die Außentemperatur ermitteln und diese wiederum an die Regeleinheit 11 weitergeben.

Die Verrohrung der Vorlaufleitung 2, der Heizkreise 5, 5', 5", 5''' sowie der Rücklaufleitung 9 besteht typischerweise z. B. aus Kunststoffrohren aus vernetztem Polyethylen, die mit einer Sauerstoffsperrschicht versehen sind.

Das Heiz- und/oder Kühlsystem 1 verteilt die in den einzelnen Räumen erforderliche Wärmemenge bei einer Fußbodenheizung dadurch, dass durch die Ventile 6, 6', 6", 6''' der Zufluss an Temperiermedium mit einer bestimmten Temperatur in den jeweiligen Heizkreis 5, 5', 5", 5''' im Boden geregelt/gesteuert wird. In der Regel wird ein Heizkreis 5, 5', 5", 5''' pro Raum verwendet, wobei die Wärmeversorgung eines entsprechend großen Raums auch zwei oder mehr Heizkreise 5, 5', 5", 5''' erfordern kann. Die Regeleinheit 11 sendet entsprechende Signale an die Stellantriebe der Ventile 6, 6', 6", 6''' diese für einen entsprechenden Zeitraum zu öffnen und wieder zu schließen. Man spricht von der Öffnungszeit T(open) der Ventile 6, 6', 6", 6'''.

Für die Zuordnung von einem der Heizkreis-Temperaturfühlers 7, 7', 7", 7''' des erfindungsgemäßen Heiz- und/oder Kühlsystems 1 zum zugegehörigen Heizkreis 5, 5', 5", 5''' wird zunächst das Ventil 6 des Heizkreises 5 geöffnet. Die den anderen Heizkreisen 5', 5", 5''' zugeordneten Ventile 6', 6", 6''' bleiben dabei geschlossen. Dadurch kann Temperiermedium durch den Heizkreis 5 strömen, der dem jetzt geöffneten Ventil 6 zugeordnet ist. Gelangt das neu in den Heizkreis 5 eingeströmte Temperiermedium nun im Heizkreis 5 an den entspechenden Heizkreis-Temperaturfühler 7, wird dieser die so verursachte Temperaturänderung detektieren. Diese Information wird durch den Heizkreis-Temperaturfühler 7 an die Regeleinheit 11 übermittelt und von der Regeleinheit 11 gespeichert. Dadurch wird in der Regeleinheit 11 der Heizkreis-Temperaturfühler 7 dem Heizkreis 5 zugeordnet. Anschließend kann das Verfahren entsprechend für einen der anderen Heizkreise 5', 5", 5''' durchgeführt werden, bis die Heizkreis-Temperaturfühler 7, 7', 7", 7''' aller Heizkreis 5, 5', 5", 5''' des erfindungsgemäßen Heiz- und/oder Kühlsystems 1 in der Regeleinheit zugeordnet sind.

Beispielsweise kann das erfindungsgemäße Verfahren bei der Inbetriebnahmesequenz der Regeleinheit 11 durchgeführt werden und so die Fühlerzuordnung für das erfindungsgemäße Heiz- und/oder Kühlsystem einfach und sicher erfolgen. Gleichermaßen kann im laufenden Betrieb der Anlage durch dieses Verfahren eine in der Regeleinheit 11 gespeicherte Zuordnung der Heizkreis-Temperaturfühler 7, 7', 7", 7''' auf die Kanäle der Regeleinheit 11 überprüft und im Bedarfsfall korrigiert werden. Die Positionierung der Heizkreis-Temperaturfühler 7, 7', 7", 7''' in den einzelnen Heizkreisen 5, 5', 5", 5''' ist beliebig und kann zeitlich in beliebiger Reihenfolge erfolgen.

Während des Betriebs des erfindungsgemäßen Heiz- und/oder Kühlsystems 1 verarbeitet die Regeleinheit 11 die zu den einzelnen zu regelnden Räumen vorhandenen Informationen, also die vorgegebenen Sollwerte sowie die von Raumtemperaturfühlern gemeldeten Istwerte der Raumtemperaturen. Ein in der Regeleinheit 11 implementierter Regelungsalgorithmus erzeugt daraus ein Regelsignal, das von den Ausgängen der Regeleinheit 11 über Stellantriebe an Ventile 6, 6', 6", 6''' der Heizkreise 5, 5', 5", 5''' übermittelt wird. Hierzu wird ein an sich bekanntes Pulsweitenmodulationsverfahren eingesetzt. Dies stellt die Grundfunktion der Regeleinheit 11 dar, die an sich selbständig das Heiz- und/oder Kühlsystem 1 regeln kann. Um für eine für jeden Belastungsfall angepasste Wärmeversorgung der einzelnen Räume durch die Heizkreise 5, 5', 5", 5''' zu gewährleiten, können diese Pulsweitenmodulationsalgorithmen der Raumtemperaturregelung einer Korrektur unterzogen werden.

In bevorzugten Ausführungsformen des erfindungsgemäßen Heiz- und/oder Kühlsystems 1 ist die Regeleinheit 11 modular aus einer Haupteinheit und einer Zusatzeinheit aufgebaut. Dabei umfasst die Zusatzeinheit den Vorlauf-Temperaturfühler 3 und die Rücklauf-Temperaturfühler 7, 7', 7", 7''' und ist über eine Kommunikationsleitung mit der Haupteinheit verbunden. Dadurch wird die Nachrüstbarkeit eines Heiz- und/oder Kühlsystems 1 zur Durchführung des erfindungsgemäßen Verfahrens gewährleistet.

Die Regeleinheit 11 kann ein Computerprogramm umfassen, dessen Ausführung in der Regeleinheit 11 dazu eingerichtet ist, zumindest einige der vorstehend beschriebenen Funktionsabläufe bereitzustellen. Das Softwareprodukt kann aus einem Speicher oder Datenträger, wie etwa einem USB-Stick, einer Speicherplatte, einer Festplatte, einem Netzserver o. dgl. auf die Regeleinheit 11 heruntergeladen werden. Die Ausführung dieses Softwareprodukts im Prozessor der Regeleinheit 11 bewirkt Funktionsabläufe, die in dieser technischen Beschreibung zum Regeln eines erfindungsgemäßen Heiz- und/oder Kühlsystems 1 beschrieben sind.

In Fig. 2 und Fig.3 sind weitere Ausführungsformen des erfindungsgemäßen Heiz- und/oder Kühlsystems 1 schematisch dargestellt. Um Wiederholungen zu vermeiden, werden daher im Folgenden nur Unterschiede zu der in Fig. 1 des erfindungsgemäßen Heiz- und/oder Kühlsystems 1 beschrieben. Die Ausführungen zu Fig. 1 gelten auch für die Ausführungsformen gemäß Fig. 2 und Fig. 3 entsprechend. Gleiche Elemente sind in den Abbildungen durch identische Bezugszeichen gekennzeichnet.

Während in der Ausführungsform gemäß Fig. 1 der Vorlauf-Temperaturfühler 3 sowie die Heizkreis-Temperaturfühler 7, 7', 7", 7''' über diskrete Leitungen mit der Regeleinheit 11 verbunden sind, sind in der Ausführungsform des erfindungsgemäßen Heiz- und/oder Kühlsystems 1 gemäß Fig. 2 der Vorlauf-Temperaturfühler 3 und die Heizkreis-Temperaturfühler 7, 7', 7", 7''' über einen Bus 17 mit der Regeleinheit 11 verbunden. Ein Bus 17 oder ein Bussystem ist dabei allgemein ein Kommunikationskanal, über den mehrere Teilnehmer miteinander kommunizieren können, als Bussystem oder Bus bezeichnet. Die Verwendung eines Bus 17 verringert durch die gemeinsame Verwendung einer Leitung für mehrere Teilnehmer den Verkabelungsaufwand der für den Aufbau eines Regelungssystems erforderlich ist. Die entsprechende, zu diesem Zweck in den Vorlauf-Temperaturfühler 3, die Heizkreis-Temperaturfühler 7, 7', 7", 7''' und in die Regeleinheit 11 integrierte Einheit zur Kommunikation über den Bus ist jeweils eine Busschnittstelle. Das erfindungsgemäße Verfahren ist für die Zuordnung der Heizkreis-Temperaturfühler 7, 7', 7", 7''' des erfindungsgemäßen Heiz- und/oder Kühlsystems 1 zum zugehörigen Heizkreis 5, 5', 5", 5''' bei einem Bus 17 besonders vorteilhaft, weil die Verbindung lediglich über die Busleitung erfolgt, so dass Fehler bei der Zuordnung leicht auftreten können.

In der Ausführungsform gemäß Fig. 3 sind der Vorlauf-Temperaturfühler 3 und die Heizkreis-Temperaturfühler 7, 7', 7", 7''' im Gegensatz dazu über ein Funksystem 18 mit der Regeleinheit 11 verbunden. Das Funksystem 18 ist dabei ein auf Funktechnik basierender Kommunikationskanal, der den Nachrichtenaustausch zwischen mehreren Teilnehmern ermöglicht. Die entsprechende, zu diesem Zweck in den Vorlauf-Temperaturfühler 3, die Heizkreis-Temperaturfühler 7, 7', 7", 7''' und in die Regeleinheit 11 integrierte Einheit zur Kommunikation über das Funksystem ist jeweils eine Funkschnittstelle. Das erfindungsgemäße Verfahren ist für die Zuordnung der Heizkreis-Temperaturfühler 7, 7', 7", 7''' des erfindungsgemäßen Heiz- und/oder Kühlsystems 1 zum zugehörigen Heizkreis 5, 5', 5", 5''' bei einem Funksystem 18 besonders vorteilhaft, weil die Fühler 3, 7, 7', 7", 7''' beliebig anordenbar sind, so dass Fehler bei der Zuordnung leicht auftreten können.

Die vorliegende Erfindung wurde unter Bezugnahme auf die in der Figur gezeigten Ausführungsformen der vorliegenden Erfindung im Detail beschrieben. Es versteht sich, dass die vorliegende Erfindung nicht auf die gezeigten Ausführungsformen beschränkt ist, sondern sich der Umfang der vorliegenden Erfindung aus den Ansprüchen ergibt.

## Patentansprüche

1. Verfahren zur Zuordnung eines Heizkreis-Temperaturfühlers (7, 7', 7", 7''') eines Heiz- und/oder Kühlsystems (1) zum betreffenden Heizkreis (5, 5', 5", 5''') oder zur Überprüfung der Zuordnung eines Heizkreis-Temperaturfühlers (7, 7', 7", 7''') eines Heiz- und/oder Kühlsystems (1) zum betreffenden Heizkreis (5, 5', 5", 5'''), wobei in dem Heiz- und/oder Kühlsystem (1) ein Temperiermedium in einem Temperierelement (10) erwärmt oder abgekühlt wird, über eine Vorlaufleitung (2) zu einem Vorlauf-Heizkreisverteiler (4) geführt wird, durch den Vorlauf-Heizkreisverteiler (4) auf Heizkreise (5, 5', 5", 5'''), die jeweils ein Ventil (6, 6', 6", 6''') mit einem diesem zugeordneten Stellglied, einen Vorlauf, einen Verbraucher, einen Rücklauf und einen Heizkreis-Temperaturfühler (7, 7', 7", 7''') umfassen, verteilt wird, die Heizkreise (5, 5', 5", 5''') durchfließt und über einen Rücklauf-Heizkreisverteiler (8) in eine Rücklaufleitung (9) und über die Rücklaufleitung (9) zum Temperierelement (10) geführt wird, wobei das Verfahren die folgenden Stufen umfasst:
(i) Öffnen eines (6) der Ventile (6, 6', 6", 6'''), so dass Temperiermedium durch den dem geöffneten Ventil (6) zugeordneten Heizkreis (5) fließt, wobei die anderen Ventile (6', 6", 6''') geschlossen sind;
(ii) Detektieren einer durch nach dem Öffnen des Ventils (6) in den Heizkreis (5) strömendes Temperiermedium verursachten Temperaturänderung an einem (7) der Heizkreis-Temperaturfühler (7, 7', 7", 7''');
(iii) Übermitteln einer Information an eine Regeleinheit (11), dass der Heizkreis-Temperaturfühler (7) dem Heizkreis (5) zuzuordnen ist; und
(iv) Speichern der Information durch die Regeleinheit (11),
**dadurch gekennzeichnet, dass**
das Verfahren während der Initialisierung der Regeleinheit (10) durchgeführt wird.

2. Verfahren gemäß Anspruch 1, **dadurch gekennzeichnet, dass** die Stufen (i) bis (iv) hintereinander für mehr als einen Heizkreis (5, 5', 5", 5''') durchlaufen werden.

3. Verfahren gemäß Anspruch 1 oder Anspruch 2, **dadurch gekennzeichnet, dass** die Stufen (i) bis (iv) hintereinander für alle Heizkreise (5, 5', 5", 5''') durchlaufen werden.

4. Verfahren gemäß einem der gemäß Anspruch 1 bis 3, **dadurch gekennzeichnet, dass** eine in der Regeleinheit (10) gespeicherte fehlerhafte Zuordnung mindestens eines Heizkreis-Temperaturfühlers (7, 7', 7", 7''') zum betreffenden Heizkreis (5, 5', 5", 5''') korrigiert wird.

5. Heiz- und/oder Kühlsystem (1), das ein Temperierelement (10); eine Vorlaufleitung (2) mit einem Vorlauf-Temperaturfühler (3); einen Vorlauf-Heizkreisverteiler (4); Heizkreise (5, 5', 5", 5""), die jeweils ein Ventil (6, 6', 6", 6''') mit einem diesem zugeordneten Stellantrieb, einen Vorlauf, einen Verbraucher, einen Rücklauf und einen Heizkreis-Temperaturfühler (7, 7', 7", 7''') umfassen; einen Rücklauf-Heizkreisverteiler (8); eine Rücklaufleitung (9) sowie eine Regeleinheit (11) umfasst;
**dadurch gekennzeichnet, dass**
die Regeleinheit (11) zur Bereitstellung der Operationen zur Durchführung eines Verfahrens nach einem der Ansprüche 1 bis 4 ausgebildet ist.

6. Heiz- und/oder Kühlsystem (1) gemäß Anspruch 5, **dadurch gekennzeichnet, dass** der Vorlauf-Temperaturfühler (3) und die Heizkreis-Temperaturfühler (7, 7', 7", 7''') durch einzelne Leitungen, durch einen Bus (17), durch ein Funksystem (18) oder durch Kombinationen der genannten Verbindungsarten mit der Regeleinheit 11 verbunden sind.

7. Heiz- und/oder Kühlsystem (1) gemäß Anspruch 5 oder 6, **dadurch gekennzeichnet, dass** es als Flächenheizung/-kühlung, insbesondere als Fußbodenheizung/-kühlung oder Freiflächenheizung/-kühlung, als Heizkörpersystem ausgebildet ist.

8. Computerprogrammprodukt einer Regeleinheit (11) zur Steuerung eines Heiz- und/oder Kühlsystems (1), bei dem ein Temperiermedium in einem Temperierelement (10) erwärmt oder abgekühlt wird, über eine Vorlaufleitung (2) mit einem Vorlauf-Temperaturfühler (3) zu einem Vorlauf-Heizkreisverteiler (4) geführt wird, durch den Vorlauf-Heizkreisverteiler (4) auf Heizkreise (5, 5', 5", 5''') die jeweils ein Ventil (6, 6', 6", 6''') mit einem diesem zugeordneten Stellglied, einen Vorlauf, einen Verbraucher, einen Rücklauf und einen Heizkreis-Temperaturfühler (7, 7', 7", 7''') umfassen, verteilt wird, die Heizkreise (5, 5', 5", 5''') durchfließt und über einen Rücklauf-Heizkreisverteiler (8) in eine Rücklaufleitung (9) und über die Rücklaufleitung (9) zum Temperierelement (10) geführt wird, wobei die Ausführung des Computerprogrammprodukt in der Regeleinheit (11) dazu eingerichtet ist, die Operationen zur Durchführung eines Verfahrens nach einem der Ansprüche 1 bis 4 bereitzustellen.

## Claims

1. Method for allocating a heating-circuit temperature sensor (7, 7', 7", 7''') of a heating and/or cooling system (1) to the related heating circuit (5, 5', 5", 5''') or for checking the allocation of a heating-circuit temperature sensor (7, 7', 7", 7''') of a heating and/or cooling system (1) to the related heating circuit (5, 5', 5", 5'''), wherein a temperature-control medium is heated or cooled in a temperature-control element (10) in the heating and/or cooling system (1), conducted to a feed heating-circuit manifold (4) via a feed line (2), distributed by the feed heating-circuit manifold (4) to heating circuits (5, 5', 5", 5'''), which each comprise a valve (6, 6', 6", 6") having a control element allocated thereto, a feed, a consumer, a return and a heating-circuit temperature sensor (7, 7', 7", 7'''), flows through the heating circuits (5, 5', 5", 5''') and is conducted via a return heating-circuit manifold (8) into a return line (9) and via the return line (9) to the temperature-control element (10), the method comprising the following steps:
(i) opening one (6) of the valves (6, 6', 6", 6") such that temperature-control medium flows through the heating circuit (5) allocated to the open valve (6), with the other valves (6', 6", 6") being closed;
(ii) detecting a temperature change, caused by temperature-control medium flowing into the heating circuit (5) after opening the valve (6), at one (7) of the heating-circuit temperature sensors (7, 7', 7", 7''');
(iii) transmitting information to a regulating unit (11) stating that the heating-circuit temperature sensor (7) needs to be allocated to the heating circuit (5); and
(iv) storing the information by means of the regulating unit (11),
**characterised in that**
the method is carried out while the regulating unit (10) is being initialised.

2. Method according to claim 1, **characterised in that** steps (i) to (iv) are cycled in succession for more than one heating circuit (5, 5', 5", 5''').

3. Method according to claim 1 or claim 2, **characterised in that** steps (i) to (iv) are cycled in succession for all the heating circuits (5, 5', 5", 5''').

4. Method according to any of claims 1 to 3, **characterised in that** an incorrect allocation of at least one heating-circuit temperature sensor (7, 7', 7", 7''') to the related heating circuit (5, 5', 5", 5'''), as stored in the regulating unit (10), is corrected.

5. Heating and/or cooling system (1), which comprises a temperature-control element (10), a feed line (2) comprising a feed temperature sensor (3), a feed heating-circuit manifold (4), heating circuits (5, 5', 5", 5'''), which each comprise a valve (6, 6', 6", 6") having a control element allocated thereto, a feed, a consumer, a return and a heating-circuit temperature sensor (7, 7', 7", 7'''), and comprises a return heating-circuit manifold (8), a return line (9) as well as a regulating unit (11),
**characterised in that**
the regulating unit (11) is designed for providing the operations for carrying out a method according to any of claims 1 to 4.

6. Heating and/or cooling system (1) according to claim 5, **characterised in that** the feed temperature sensor (3) and the heating-circuit temperature sensors (7, 7', 7", 7''') are connected to the regulating unit 11 by individual lines, by a bus (17), by a radio system (18) or by combinations of the above-mentioned types of connection.

7. Heating and/or cooling system (1) according to claim 5 or 6, **characterised in that** it is designed as a radiant panel heating/cooling system, in particular as an underfloor heating/cooling system or a space heating/cooling system, or as a system of radiators.

8. Computer-program product of a regulating unit (11) for controlling a heating and/or cooling system (1), in which a temperature-control medium is heated or cooled in a temperature-control element (10), is conducted to a feed heating-circuit manifold (4) via a feed line (2) comprising a feed temperature sensor (3), is distributed by the feed heating-circuit manifold (4) to heating circuits (5, 5', 5", 5'''), which each comprise a valve (6, 6', 6", 6") having a control element allocated thereto, a feed, a consumer, a return and a heating-circuit temperature sensor (7, 7', 7", 7'''), flows through the heating circuits (5, 5', 5", 5''') and is conducted via a return heating-circuit manifold (8) into a return line (9) and via the return line (9) to the temperature-control element (10), wherein the execution of the computer-program product in the regulating unit (11) is configured to provide the operations for carrying out a method according to any of claims 1 to 4.

## Revendications

1. Procédé pour associer une sonde de température de circuit chauffant (7, 7', 7", 7''') d'un système chauffant et/ou réfrigérant (1) au circuit chauffant (5, 5', 5", 5''') concerné ou pour vérifier l'association d'une sonde de température de circuit chauffant (7, 7', 7", 7''') d'un système chauffant et/ou réfrigérant (1) au circuit chauffant (5, 5', 5", 5''') concerné, dans lequel un milieu de thermorégulation dans un élément de thermorégulation (10) est réchauffé ou refroidi dans le circuit chauffant et/ou réfrigérant (1), est guidé par l'intermédiaire d'un conduit de départ (2) vers un distributeur de circuit chauffant de départ (4), est distribué par le distributeur de circuit chauffant de départ (4) sur des circuits chauffants (5, 5', 5", 5'''), qui comprennent respectivement une soupape (6, 6', 6", 6''') avec un organe de réglage qui lui est associé, une arrivée, un consommateur, un retour et une sonde de température de circuit chauffant (7, 7', 7", 7'''), traverse les circuits chauffants (5, 5', 5", 5''') et est guidé par l'intermédiaire d'un distributeur de circuit chauffant de retour (8) dans un conduit de retour (9) et par l'intermédiaire du conduit de retour (9) vers l'élément de thermorégulation (10), dans lequel le procédé comprend les étapes suivantes :
(i) l'ouverture d'une (6) des soupapes (6, 6', 6", 6''') si bien que du milieu de thermorégulation s'écoule à travers le circuit chauffant (5) associé à la soupape (6) ouverte, dans lequel les autres soupapes (6,', 6", 6''') sont fermées ;
(ii) la détection sur une des sondes de température de circuit chauffant (7, 7', 7", 7''') d'un changement de température provoqué par du milieu de thermorégulation circulant dans le circuit chauffant (5) après l'ouverture de la soupape (6) ;
(iii) la transmission d'une information à une unité de régulation (11) selon laquelle la sonde de température de circuit chauffant (7) est à associer au circuit chauffant (5) ; et
(iv) le stockage de l'information par l'unité de régulation (11),
**caractérisé en ce que**
le procédé est mis en œuvre pendant l'initialisation de l'unité de régulation (10).

2. Procédé selon la revendication 1, **caractérisé en ce que** les étapes (i) à (iv) ont lieu les unes après les autres pour plus d'un circuit chauffant (5, 5', 5", 5''').

3. Procédé selon la revendication 1 ou la revendication 2, **caractérisé en ce que** les étapes (i) à (iv) ont lieu les unes après les autres pour tous les circuits chauffants (5, 5', 5", 5''').

4. Procédé selon l'une quelconque des revendications 1 à 3, **caractérisé en ce qu'**une association erronée, stockée dans l'unité de régulation (10), d'au moins une sonde de température de circuit chauffant (7, 7', 7", 7''') au circuit chauffant (5, 5', 5", 5''') concerné est corrigée.

5. Système chauffant et/ou réfrigérant (1), qui comprend un élément de thermorégulation (10) ; un conduit de départ (2) avec une sonde de température de départ (3) ; un distributeur de circuit chauffant de départ 4) ; des circuits chauffants (5, 5', 5", 5'''), qui comprennent respectivement une soupape (6, 6', 6", 6''') avec un entraînement de réglage qui lui est associé, une arrivée, un consommateur, un retour et une sonde de température de circuit chauffant (7, 7', 7", 7''') ; un distributeur de circuit chauffant de retour (8) ; un conduit de retour (9) ainsi qu'une unité de régulation (11) ;
**caractérisé en ce que**
l'unité de régulation (11) est réalisée pour fournir les opérations pour mettre en œuvre un procédé selon l'une quelconque des revendications 1 à 4.

6. Système chauffant et/ou réfrigérant (1) selon la revendication 5, **caractérisé en ce que** la sonde de température de départ (3) et les sondes de température de circuit chauffant (7, 7', 7", 7''') sont reliées à l'unité de régulation (11) par divers conduits, par un bus (17), par un système à distance (18) ou par des combinaisons desdits types de liaison.

7. Système chauffant et/ou réfrigérant (1) selon la revendication 5 ou 6, **caractérisé en ce qu'**il est réalisé en tant que chauffage/refroidissement de surfaces, en particulier en tant que chauffage/refroidissement de planchers ou chauffage/refroidissement de surfaces libres, en tant que système de corps chauffant.

8. Produit-programme d'ordinateur d'une unité de régulation (11) pour commander un système chauffant et/ou réfrigérant (1), où un milieu de thermorégulation est réchauffé ou refroidi dans un élément de thermorégulation (10), est guidé par l'intermédiaire d'un conduit de départ (2) avec une sonde de température de départ (3) vers un distributeur de circuit chauffant de départ (4), est distribué par le distributeur de circuit chauffant de départ (4) sur des circuits chauffants (5, 5', 5", 5'''), qui comprennent respectivement une soupape (6, 6', 6", 6''') avec un organe de réglage qui lui est associé, une arrivée, un consommateur, un retour et une sonde de température de circuit chauffant (7, 7', 7", 7'''), traverse les circuits chauffants (5, 5', 5", 5''') et est guidé par l'intermédiaire d'un distributeur de circuit chauffant de retour (8) dans un conduit de retour (9) et par l'intermédiaire du conduit de retour (9) vers l'élément de thermorégulation (10), dans lequel l'exécution du produit-programme d'ordinateur dans l'unité de régulation (11) est mise au point pour fournir les opérations pour mettre en œuvre un procédé selon l'une quelconque des revendications 1 à 4.
